# EUROPÄISCHE PATENTSCHRIFT

(11) **EP 3 067 173 B1**
(45) Veröffentlichungstag und Bekanntmachung des Hinweises auf die Patenterteilung: **17.01.2018**
(21) Anmeldenummer: 16159366.0
(22) Anmeldetag: 09.03.2016
(51) Int. Cl.: B26D 7/18, B26D 7/32

(54) **AUFSCHNEIDEVORRICHTUNG**
SLICING DEVICE
DISPOSITIF DE DÉCOUPE

(30) Priorität: 12.03.2015 DE 102015103648
(43) Veröffentlichungstag der Anmeldung: 14.09.2016
(73) Patentinhaber: Weber Maschinenbau GmbH Breidenbach, 35236 Breidenbach (DE)
(72) Erfinder: SCHMEISER, Jörg, 87487 Wiggensbach (DE)
(74) Vertreter: Manitz Finsterwald Patentanwälte PartmbB

(56) Entgegenhaltungen:
- EP-A1- 0 820 943
- EP-A1- 2 420 364
- DE-A1- 19 914 707
- US-A1- 2004 016 331

## Beschreibung

Die vorliegende Erfindung betrifft eine Aufschneidevorrichtung, insbesondere einen Hochleistungs-Slicer, zum kontinuierlichen Aufschneiden von Produkten, insbesondere Lebensmittelprodukten, mit wenigstens einer Aufschneideeinheit, welche ein bewegliches Schneidmesser umfasst, einer Zuführvorrichtung zum mehrspurigen Zuführen der Produkte zu der Aufschneideeinheit, um von den Produkten Scheiben abzutrennen, und einer Abführvorrichtung zum Abführen von jeweils wenigstens eine abgetrennte Scheibe umfassenden Portionen entlang einer Transportrichtung, wobei die Abführvorrichtung einen ersten Abführförderer und einen dem ersten Abführförderer bezüglich der Transportrichtung nachgeordneten zweiten Abführförderer aufweist.

Derartige Aufschneidevorrichtungen werden beispielsweise zum automatischen Aufschneiden von Wurst- oder Käseprodukten mit hoher Schnittfolge eingesetzt. Pausen oder Unterbrechungen im Produktstrom, die durch das Beladen der Vorrichtung mit neuen Produktriegeln oder Produktlaiben entstehen können, sind hierbei nachteilig. Solche Pausen gibt es bei einem kontinuierlichen Aufschneiden nicht, welches beispielsweise durch wechselweises Aufschneiden mehrerer Produkte in verschiedenen Förderspuren erzielt werden kann.

Nach einer Beladung mit einem neuen Produkt muss zunächst der unverwertbare Anschnitt aus der Abführstrecke ausgeschleust werden, bevor auf der betreffenden Förderspur wieder normale Portionen abgeführt werden können. Ebenso muss der am Ende eines Produktriegels oder Produktlaibes vorhandene Produktrest aus der Abführstrecke ausgeschleust werden. Auch fehlgewichtige Portionen, Schnipsel und dergleichen müssen bisweilen ausgeschleust werden. Dies kann z. B. mit einem als Wippe ausgestalteten Förderer bewerkstelligt werden, der bei Bedarf nach unten gekippt wird und dabei das auszuscheidende Produktmaterial abwirft. Das Vorsehen einer solchen Wippe einschließlich der zugehörigen Steuerung ist jedoch aufwändig und teuer. Außerdem verlängert sich die Förderstrecke und damit die Aufstellfläche. Eine andere Möglichkeit zum Ausschleusen besteht darin, den zum Portionieren vorgesehenen Förderer vorübergehend rückwärts zu betreiben. Der betreffende Förderer müsste in diesem Fall spurindividuell betreibbar sein, was ebenfalls mit einem relativ hohen Aufwand verbunden ist.

In der EP 2 420 364 A1 ist eine Schneidvorrichtung mit mehrspuriger Produktzuführung und einer Übergabeeinheit offenbart. Die Übergabeeinheit weist für jede Spur eine separate Förderstrecke mit zwei aufeinander folgenden Fördereinheiten auf.

Es ist eine Aufgabe der Erfindung, bei einer kontinuierlich arbeitenden Aufschneidevorrichtung mit einfachen Mitteln ein zuverlässiges Ausschleusen von unverwertbaren Produktteilen zu ermöglichen, ohne die Effizienz der Anlage zu beeinträchtigen.

Die Lösung der Aufgabe erfolgt durch eine Aufschneidevorrichtung mit den Merkmalen des Anspruchs 1.

Erfindungsgemäß ist zwischen dem ersten Abführförderer und dem zweiten Abführförderer eine Ausscheideeinrichtung für auszuscheidende abgetrennte Produktteile vorgesehen. Weiterhin sieht die Erfindung einen Spurvereiniger vor, der dazu ausgebildet ist, zeitlich nacheinander jeweils von einer Anzahl verschiedener Förderspuren des ersten Abführförderers nicht auszuscheidende Portionen zu übernehmen und auf dem zweiten Abführförderer in einer geringeren Anzahl von Spuren zu vereinigen, so dass dort ein kontinuierlicher Produktstrom vorliegt.

Anstatt also die unverwertbaren Produktteile gezielt in einen Ausschussbereich zu leiten, werden - gewissermaßen umgekehrt - die verwertbaren Portionen über die Ausscheideeinrichtung hinweggeführt und somit an dieser vorbeigeleitet. Bei der Ausscheideeinrichtung kann es sich um eine einfache Abwurföffnung handeln, durch welche die auszuscheidenden Produktteile hindurchfallen. Es könnte aber auch ein sich z. B. quer zu der Transportrichtung bewegender Förderer die Ausscheideeinrichtung bilden. Ein solcher Förderer kann die auf ihn fallenden Produktteile wegfördern, ggf. unter dem Spurvereiniger hindurch, und z. B. zur Seite hin abwerfen. Die herabfallenden oder abgeworfenen Produktteile können in einem Ausschussbehälter aufgefangen werden.

Aufgrund der Anordnung aus Ausscheideeinrichtung und diese überbrückendem Spurvereiniger ist weder eine aufwändige Wippe noch ein geteilter, stromaufwärts vorgeschalteter Portionierförderer erforderlich, sodass der Herstellungsaufwand einer erfindungsgemäßen Aufschneidevorrichtung vergleichsweise gering ist. Außerdem ist der Gesamtaufbau einfach und die Bauweise kompakt. Auch in hygienischer Hinsicht ist eine Anordnung aus Ausscheideeinrichtung und diese überbrückendem Spurvereiniger günstig. Insbesondere ist eine erfindungsgemäße Vorrichtung leicht zu reinigen.

Der erste Abführförderer kann unmittelbar nach der Aufschneideeinheit und insbesondere direkt nach dem zugehörigen Schneidmesser angeordnet sein. Dies ist jedoch nicht zwingend erforderlich. Die Ausscheideeinrichtung kann unmittelbar hinter dem ersten Abführförderer angeordnet sein, wobei auch dies nicht zwingend erforderlich ist. Beispielsweise könnte eine Wiegeeinrichtung zwischen dem ersten Abführförderer und der Ausscheideeinrichtung angeordnet sein. Es ist auch möglich, dass sich die erfindungsgemäße Ausscheideeinrichtung an einer beliebigen Stelle in einem Fördersystem für Lebensmittelportionen befindet, an der Produktströme aus mehreren Quellen vereinigt, d.h. zusammengeführt, werden. Bei den mehreren Quellen kann es sich z.B. um verschiedene Spuren eines einzigen Slicers oder um verschiedene, z.B. jeweils nur einspurig arbeitende, Slicer handeln.

Der Spurvereiniger umfasst einen Umlenkförderer, dessen Förderbreite um wenigstens eine Förderspur geringer ist als die Förderbreite aller Förderspuren des ersten Abführförderers und dessen eingangsseitiges Ende quer zur Transportrichtung um wenigstens eine Förderspur verschiebbar ist. Dies ermöglicht eine besonders einfache Konstruktion.

Weiterbildungen der Erfindung sind den abhängigen Ansprüchen, der Beschreibung sowie der beigefügten Zeichnung zu entnehmen.

Vorzugsweise erstreckt sich die Ausscheideeinrichtung quer zur Transportrichtung gesehen zumindest im Wesentlichen über alle Förderspuren des ersten Abführförderers hinweg. Somit können auf allen Förderspuren des ersten Abführförderers bedarfsweise Produktreste aus dem Abführstrom ausgeschleust werden.

Die auf die Transportrichtung bezogene Länge der Ausscheideeinrichtung ist vorzugsweise größer als die Länge einer Portion. Dies gewährleistet ein zuverlässiges Ausscheiden ohne "Hängenbleiben". Bei einer Abwurföffnung ist durch die angegebene Länge sichergestellt, dass für die Flugbahn des Falles ausreichend Platz besteht. Zusätzlich können Abweiselemente vorgesehen sein, um im eingangsseitigen Bereich auszuscheidende Produktteile nach unten zu lenken und/oder dort vorhandene Bauteile abzuschirmen.

Eine Ausführungsform der Erfindung sieht vor, dass der Spurvereiniger als Multiriemen-Förderer mit einer Mehrzahl von einzelnen Förderriemen ausgebildet ist. Die Förderriemen sind hierbei vorzugsweise als Rundriemen ausgeführt. Dies ermöglicht eine vorgegebene Verschränkung auf relativ geringer Streckenlänge.

Gemäß einer weiteren Ausführungsform der Erfindung umfasst der Spurvereiniger eine feststehende ausgangsseitige Umlenkrolle und eine quer zur Transportrichtung verschiebbare Antriebsrolle. Die Antriebsrolle kann insbesondere hülsenartig ausgeführt und drehfest, aber verschiebbar auf einer rotierend antreibbaren Trägerwelle gelagert sein. Für eine antriebswirksame Verbindung kann die Antriebsrolle formschlüssig mit der Trägerwelle in Eingriff stehen, z. B. über ein Polygonprofil. Eine solche hülsenartige Antriebsrolle kann mittels einer, insbesondere pneumatischen, Stellvorrichtung in Querrichtung verstellbar sein. Prinzipiell ist eine Umkehrung in dem Sinne denkbar, dass sich ausgangsseitig die Antriebsrolle befindet und die eingangsseitige Umlenkrolle quer zur Transportrichtung verstellbar ist.

Gemäß einer speziellen Ausgestaltung der Erfindung weist der erste Abführförderer zwei, drei oder vier Förderspuren auf, während der zweite Abführförderer lediglich eine einzige Förderspur aufweist, auf der ein kontinuierlicher Produktstrom mit so genannten Gut-Portionen, also mit Solleigenschaften aufweisenden Portionen, einem nachfolgenden Verarbeitungsprozess, insbesondere einer Verpackungsmaschine, zugeführt wird. Diese Konstellationen decken viele praktisch bedeutsame Anwendungen ab. Vorzugsweise ist der zweite Abführförderer bezüglich der eingangsseitigen Förderbreite mittig angeordnet.

Die Erfindung betrifft auch ein Verfahren zum kontinuierlichen Aufschneiden von Produkten, insbesondere Lebensmittelprodukten, wobei die Produkte mehrspurig wenigstens einer Aufschneideeinheit mit einem beweglichen Schneidmesser zugeführt werden, um von den Produkten Scheiben abzutrennen, und jeweils wenigstens eine abgetrennte Scheibe umfassende Portionen entlang einer Transportrichtung auf einem ersten Abführförderer und einem dem ersten Abführförderer bezüglich der Transportrichtung nachgeordneten zweiten Abführförderer abgeführt werden.

Erfindungsgemäß ist vorgesehen, dass auszuscheidende abgetrennte Produktteile einer zwischen dem ersten Abführförderer und dem zweiten Abführförderer befindlichen Ausscheideeinrichtung zugeführt werden, und dass mittels eines Umlenkförderers, dessen Förderbreite um wenigstens eine Förderspur geringer ist als die Förderbreite aller Förderspuren des ersten Abführförderers und dessen eingangsseitiges Ende quer zur Transportrichtung um wenigstens eine Förderspur verschiebbar ist, zeitlich nacheinander jeweils von einer Anzahl verschiedener Förderspuren des ersten Abführförderers
nicht auszuscheidende Portionen übernommen und auf dem zweiten Abführförderer in einer geringeren Anzahl von Spuren vereinigt werden.

Dadurch kann verhindert werden, dass durch das Ausscheiden unverwertbarer Produktteile Unterbrechungen im Produktfluss auftreten.

Bevorzugt wird während des Aufschneidens eines ersten Produkts auf einer der Spuren eine andere Spur mit einem zweiten oder weiteren Produkt beladen, wobei ein unverwertbarer Produktanfang des zweiten oder weiteren Produkts abgetrennt wird, bevor das erste Produkt vollständig aufgeschnitten ist.

Insbesondere kann vorgesehen sein, dass der Produktanfang des zweiten oder weiteren Produkts mittels des Schneidmessers in unverwertbare Anschnittteile aufgeschnitten wird, wobei mit dem Aufschneiden des Produktanfangs genau dann begonnen wird, wenn der verwertbare Produktrest des ersten Produkts gerade noch zum Abtrennen derjenigen Anzahl von Scheiben ausreicht, die einer vorgegebenen Anzahl von unverwertbaren Anschnittteilen des zweiten oder weiteren Produkts entspricht.

Dadurch kann erreicht werden, dass auf einer Spur der letzte Anschnittteil abgetrennt wird, während gleichzeitig auf einer anderen Spur die letzte verwertbare Scheibe und/oder die letzte Scheibe einer Portion abgetrennt wird, insbesondere einer Portion, die durch die letzte abgetrennte Scheibe gerade vervollständigt wird. Wenn das erste Produkt aufgebraucht ist oder aus anderen Gründen nicht weiter aufgeschnitten werden soll, kann also sofort und ohne Unterbrechung mit dem Weiterschneiden auf der anderen Spur begonnen werden.

Wenn andernfalls mit dem Abtrennen der Anschnittteile zu früh begonnen würde, ergäbe sich die Notwendigkeit eines unerwünschten Zurückziehens des neu bereitgestellten Produkts vom Schneidmesser insbesondere zwecks Vermeidung einer Schnipselbildung.

Generell schafft also die Erfindung die Möglichkeit, dass trotz des mehrspurigen Arbeitens mit jeder Schneidbewegung des Messers, d.h. mit jedem Messerdurchgang oder mit jeder Messerumdrehung, insgesamt immer nur genau eine verwertbare Scheibe abgetrennt wird und somit zu keinem Zeitpunkt ein Messerdurchgang oder eine Messerumdrehung erfolgt, mit dem bzw. der gleichzeitig mehrere verwertbare Scheiben abgetrennt werden, mit dem ausschließlich ein auszuscheidender Produktteil abgetrennt wird, oder mit dem überhaupt nichts abgetrennt wird, das Messer also "ins Leere geht". Ein gleichzeitiges Abtrennen einer verwertbaren Scheibe auf einer der Spuren und eines auszuscheidenden Produktteils auf einer anderen der Spuren ist dagegen erfindungsgemäß möglich und gerade besonders vorteilhaft im Sinne eines kontinuierlichen Aufschneidens durch Spurvereinigung mit der Möglichkeit einer gleichzeitigen Entsorgung von Anschnitt.

Die Erfindung wird im Folgenden beispielhaft unter Bezugnahme auf die Zeichnung beschrieben und zeigt in einer einzigen Figur eine vereinfachte Draufsicht auf eine erfindungsgemäße Aufschneidevorrichtung.

In der Figur ist eine Aufschneidevorrichtung 11 in Form eines Hochleistungs-Slicers vereinfacht dargestellt. Die Aufschneidevorrichtung 11 umfasst eine nicht eigens gezeigte Zuführvorrichtung, welche zum zweispurigen Zuführen von Lebensmittelprodukten 15, wie zum Beispiel Wurstriegeln oder Käselaiben, ausgebildet ist. Mittels der Zuführvorrichtung werden die Produkte 15 einer Aufschneideeinheit 16 zugestellt, wobei ein sich in einer Schneidebene S rotierend und/oder umlaufend bewegendes, nicht gezeigtes Schneidmesser der Aufschneideeinheit 16 fortlaufend Scheiben von den Produkten 15 abtrennt. Die Zuführvorrichtung kann eine Beladevorrichtung aufweisen, die zur Aufnahme der Produkte 15 ausgebildet und zwischen einer Beladestellung und einer Zuführstellung verstellbar ist.

Die Aufschneidevorrichtung 11 ist zum kontinuierlichen Aufschneiden von Produkten 15 ausgebildet, das heißt sie ist dafür ausgelegt, einen vollständig kontinuierlichen Produktstrom ohne Beladungsunterbrechungen und dergleichen den Durchsatz reduzierenden Situationen zu erzeugen. Weiterhin ist die Aufschneidevorrichtung 11 dazu ausgebildet, ein Zurückziehen der Produkte 15 vom Schneidmesser zwecks Verhinderung einer Schnipselbildung zu vermeiden.

Zum Abführen der abgetrennten Scheiben in Form von Portionen 20 entlang einer Transportrichtung T ist eine Abführvorrichtung 17 vorgesehen, welche einen zweispurigen Eingangsförderer 19 und einen diesem bezüglich der Transportrichtung T nachgeordneten, einspurigen Ausgangsförderer 21 aufweist. Der Eingangsförderer 19 und der Ausgangsförderer 21 sind bei dem dargestellten Ausführungsbeispiel jeweils als Bandförderer ausgebildet. Weiterhin bildet der Eingangsförderer 19 einen Portionierförderer und der Ausgangsförderer 21 ist einer Verpackungsmaschine vorgeschaltet, wobei dies jedoch nicht zwingend so vorgesehen sein muss. Prinzipiell kann eine Portion 20 eine einzelne Scheibe oder eine Anordnung aus mehreren, z. B. gestapelten, geschindelten oder rundgelegten Scheiben umfassen.

Zwischen dem Eingangsförderer 19 und dem Ausgangsförderer 21 befindet sich eine Ausscheideeinrichtung 25 für auszuscheidende abgetrennte Produktteile 27. Bei den auszuscheidenden abgetrennten Produktteilen 27 kann es sich um unverwertbare Reste, Anschnittscheiben, Endstücke, Fehlportionen, Schnipsel oder dergleichen handeln. Die dargestellte Ausführungsform sieht eine einfache Abwurföffnung als Ausscheideeinrichtung 25 vor. Unter der Ausscheideeinrichtung 25 kann ein, vorzugsweise entnehmbarer, Ausschussbehälter angeordnet sein, was in der Figur jedoch nicht dargestellt ist.

Die Ausscheideeinrichtung 25 erstreckt sich quer zur Transportrichtung T gesehen über beide Förderspuren des Eingangsförderers 19 hinweg und ist in der Transportrichtung T gesehen länger als eine Portion 20.

Ein einspuriger, ebenfalls zwischen dem Eingangsförderer 19 und dem Ausgangsförderer 21 angeordneter Spurvereiniger 29 überbrückt die Ausscheideeinrichtung 25 und dient dem Überführen nicht auszuscheidender Portionen 20 von dem Eingangsförderer 19 auf den Ausgangsförderer 21. Der Spurvereiniger 29 ist hier als Umlenkförderer ausgeführt und umfasst eine Anordnung von mehreren einzelnen Rundriemen 31, die um eine Antriebsrolle 33 sowie eine Umlenkrolle 35 geführt sind. Während die Umlenkrolle 35 feststehend ist und wie dargestellt mit dem Ausgangsförderer 21 fluchtet, ist die Antriebsrolle 33 quer zur Transportrichtung T verschiebbar, wie in Fig. 1 durch den Doppelpfeil angegeben ist. Speziell ist die Antriebsrolle 33 hülsenartig ausgeführt und drehfest, aber verschiebbar auf einer rotierend antreibbaren Trägerwelle 39 gelagert. Die antriebswirksame Verbindung zwischen der hülsenartigen Antriebsrolle 33 und der Trägerwelle 39 kann durch Formschluss hergestellt sein, z. B. durch ein Polygonprofil. Zum gesteuerten Bewegen der Antriebsrolle 33 ist eine, z. B. pneumatische, Stellvorrichtung 41 vorgesehen. Zur besseren Sichtbarkeit des Spurvereinigers 29 sind die Portionen 20 transparent dargestellt. Durch Verstellen der Antriebsrolle 33 können wahlweise Portionen 20 auf der ersten oder der zweiten Förderspur des Eingangsförderers 19 dem Ausgangsförderer 21 zugeleitet werden.

Falls während des Betriebs der Aufschneidevorrichtung 11 ein Ausscheiden unverwertbarer Produktteile 27 gewünscht ist, wird die Antriebsrolle 33 derart positioniert, dass sie sich im Bereich der von den Produktteilen 27 entfernten Förderspur befindet. Die Produktteile 27 werden dann von dem Eingangsförderer 19 zu der Ausscheideeinrichtung 25 gefördert und fallen in die Abwurföffnung. Während dieses Prozesses kann gleichzeitig auf der anderen Spur ein Weiterfördern von Portionen 20 erfolgen, so dass im Ergebnis ein kontinuierlicher Produktstrom auf dem Ausgangsförderer 21 erzeugt wird, insofern also die beiden eingangsseitigen Spuren auf dem Ausgangsförderer 21 in nur einer einzigen Spur vereinigt werden.

Wenn die Aufschneidevorrichtung 11 auf einer Spur mit einem neuen Produkt 15 beladen wird, wird mit dem Aufschneiden dessen Produktanfangs in Anschnittteile bei Bedarf gewartet. Das Erzeugen von Anschnittteilen wird insbesondere vielmehr erst dann begonnen, wenn der Produktrest des ersten Produkts gerade noch zur Erzeugung derjenigen Scheibenzahl zum Erzeugen oder Vervollständigen einer Portion ausreicht, die einer vorgegebenen Zahl von unverwertbaren Anschnittteilen des neuen Produkts 15 entspricht.

Der Aufschneidevorrichtung 11 ist eine in Fig. 1 nicht gezeigte Steuereinrichtung zugeordnet, welche den Betriebsablauf und insbesondere das zeitliche Zusammenspiel der einzelnen Komponenten steuert.

Bei dem dargestellten Ausführungsbeispiel ist die Aufschneidevorrichtung 11 als einzelner Mehrspur-Slicer ausgebildet. Alternativ könnte die Aufschneidevorrichtung auch mehrere voneinander unabhängige Aufschneideeinheiten 16 einschließlich entsprechender Produktzuführungen, also z. B. auch mehrere nebeneinander befindliche (z.B. jeweils lediglich einspurig arbeitende Slicer, die also nicht mehrere Produkte gleichzeitig bearbeiten können) umfassen und auf diese Weise ein mehrspuriges Aufschneiden ermöglichen.

Eine alternative Ausführungsform der Erfindung sieht vor, dass der Eingangsförderer 19 drei oder vier Förderspuren aufweist. Weiterhin kann bei Bedarf auch der Spurvereiniger 29 mehrspurig ausgeführt sein. Es ist aber wünschenswert, dass die Förderbreite des Spurvereinigers 29 um wenigstens eine Förderspur geringer ist als die Förderbreite aller Förderspuren des Eingangsförderers 19.

### Bezugszeichenliste

- 11: Aufschneidevorrichtung
- 15: Produkt
- 16: Aufschneideeinheit
- 17: Abführvorrichtung
- 19: Eingangsförderer
- 20: Portion
- 21: Ausgangsförderer
- 25: Ausscheideeinrichtung
- 27: Produktteile
- 29: Spurvereiniger
- 31: Rundriemen
- 33: Antriebsrolle
- 35: Umlenkrolle
- 39: Trägerwelle
- 41: Stellvorrichtung

- S: Schneidebene
- T: Transportrichtung

## Patentansprüche

1. Aufschneidevorrichtung (11), insbesondere Hochleistungs-Slicer, zum kontinuierlichen Aufschneiden von Produkten (15), insbesondere Lebensmittelprodukten, mit
wenigstens einer Aufschneideeinheit (16), welche ein bewegliches Schneidmesser umfasst,
einer Zuführvorrichtung zum mehrspurigen Zuführen der Produkte (15) zu der Aufschneideeinheit (16), um von den Produkten (15) Scheiben abzutrennen, und
einer Abführvorrichtung (17) zum Abführen von jeweils wenigstens eine abgetrennte Scheibe umfassenden Portionen (20) entlang einer Transportrichtung (T), wobei die Abführvorrichtung (17) einen ersten Abführförderer (19) und einen dem ersten Abführförderer (19) bezüglich der Transportrichtung (T) nachgeordneten zweiten Abführförderer (21) aufweist,
**gekennzeichnet durch**
eine zwischen dem ersten Abführförderer (19) und dem zweiten Abführförderer (21) vorgesehene Ausscheideeinrichtung (25) für auszuscheidende abgetrennte Produktteile (27), und
einen Spurvereiniger (29), der dazu ausgebildet ist, zeitlich nacheinander jeweils von einer Anzahl verschiedener Förderspuren des ersten Abführförderers (19) nicht auszuscheidende Portionen (20) zu übernehmen und auf dem zweiten Abführförderer (21) in einer geringeren Anzahl von Spuren zu vereinigen, wobei
der Spurvereiniger (29) einen Umlenkförderer umfasst, dessen Förderbreite um wenigstens eine Förderspur geringer ist als die Förderbreite aller Förderspuren des ersten Abführförderers (19) und dessen eingangsseitiges Ende quer zur Transportrichtung (T) um wenigstens eine Förderspur verschiebbar ist.

2. Aufschneidevorrichtung nach Anspruch 1,
**dadurch gekennzeichnet, dass**
sich die Ausscheideeinrichtung (25) quer zur Transportrichtung (T) gesehen zumindest im Wesentlichen über alle Förderspuren des ersten Abführförderers (19) hinweg erstreckt.

3. Aufschneidevorrichtung nach einem der vorstehenden Ansprüche,
**dadurch gekennzeichnet, dass**
die auf die Transportrichtung (T) bezogene Länge der Ausscheideeinrichtung (25) größer ist als die Länge einer Portion (20).

4. Aufschneidevorrichtung nach einem der vorstehenden Ansprüche,
**dadurch gekennzeichnet, dass**
der Spurvereiniger (29) als Multiriemen-Förderer mit einer Mehrzahl von einzelnen Förderriemen (31) ausgebildet ist.

5. Aufschneidevorrichtung nach Anspruch 4,
**dadurch gekennzeichnet, dass**
der Spurvereiniger (29) eine feststehende ausgangsseitige Umlenkrolle (35) und eine quer zur Transportrichtung (T) verschiebbare Antriebsrolle (33) umfasst.

6. Aufschneidevorrichtung nach einem der vorstehenden Ansprüche,
**dadurch gekennzeichnet, dass** der erste Abführförderer (19) zwei, drei oder vier Förderspuren aufweist und der zweite Abführförderer (21) lediglich eine einzige Förderspur aufweist.

7. Verfahren zum kontinuierlichen Aufschneiden von Produkten (15), insbesondere Lebensmittelprodukten, wobei
die Produkte (15) mehrspurig wenigstens einer Aufschneideeinheit (16) mit einem beweglichen Schneidmesser zugeführt werden, um von den Produkten (15) Scheiben abzutrennen, und
jeweils wenigstens eine abgetrennte Scheibe umfassende Portionen (20) entlang einer Transportrichtung (T) auf einem ersten Abführförderer (19) und einem dem ersten Abführförderer (19) bezüglich der Transportrichtung (T) nachgeordneten zweiten Abführförderer (21) abgeführt werden, **dadurch gekennzeichnet, dass**
auszuscheidende abgetrennte Produktteile (27) einer zwischen dem ersten Abführförderer (19) und dem zweiten Abführförderer (21) befindlichen Ausscheideeinrichtung (25) zugeführt werden, und
mittels eines Umlenkförderers, dessen Förderbreite um wenigstens eine Förderspur geringer ist als die Förderbreite aller Förderspuren des ersten Abführförderers (19) und dessen eingangsseitiges Ende quer zur Transportrichtung (T) um wenigstens eine Förderspur verschiebbar ist, zeitlich nacheinander jeweils von einer Anzahl verschiedener Förderspuren des ersten Abführförderers (19) nicht auszuscheidende Portionen (20) übernommen und auf dem zweiten Abführförderer (21) in einer geringeren Anzahl von Spuren vereinigt werden.

8. Verfahren nach Anspruch 7,
**dadurch gekennzeichnet, dass**
während des Aufschneidens eines ersten Produkts (15) auf einer der Spuren eine andere Spur mit einem zweiten oder weiteren Produkt (15) beladen wird, wobei ein unverwertbarer Produktanfang des zweiten oder weiteren Produkts (15) abgetrennt wird, bevor das erste Produkt (15) vollständig aufgeschnitten ist.

9. Verfahren nach Anspruch 8,
**dadurch gekennzeichnet, dass**
der Produktanfang des zweiten oder weiteren Produkts (15) mittels des Schneidmessers in unverwertbare Anschnittteile aufgeschnitten wird, wobei mit dem Aufschneiden des Produktanfangs genau dann begonnen wird, wenn der verwertbare Produktrest des ersten Produkts (15) gerade noch zum Abtrennen derjenigen Anzahl von Scheiben ausreicht, die einer vorgegebenen Anzahl von unverwertbaren Anschnittteilen des zweiten oder weiteren Produkts (15) entspricht.

## Claims

1. A slicing apparatus (11), in particular a high-performance slicer, for a continuous slicing of products (15), in particular food products, comprising at least one slicing unit (16) which comprises a movable cutting blade;
a supply apparatus for the multi-track supply of the products (15) to the slicing unit (16) to cut off slices from the products (15); and
a removal apparatus (17) for removing portions (20), each comprising at least one cut-off slice, along a transport direction (T), wherein the removal apparatus (17) has a first removal conveyor (19) and a second removal conveyor (21) arranged downstream of the first removal conveyor (19) with respect to the transport direction (T),
**characterized by**
a discarding device (25) provided between the first removal conveyor (19) and the second removal conveyor (21) for cut-off product parts (27) to be discarded; and
a track combiner (29) which is configured to take over respective portions (20) not to be discarded from a number of different conveyor tracks of the first removal conveyor (19) consecutively in time and to combine them in a smaller number of tracks on the second removal conveyor (21), wherein the track combiner (29) comprises a deflection conveyor whose conveying width is smaller by at least one conveyor track than the conveying width of all conveyor tracks of the first removal conveyor (19) and whose end at the incoming side is displaceable transversely to the transport direction (T) by at least one conveyor track.

2. A slicing apparatus in accordance with claim 1,
**characterized in that**
the discarding device (25) extends, viewed transversely to the transport direction (T), at least substantially across all the conveyor tracks of the first removal conveyor (19).

3. A slicing apparatus in accordance with one of the preceding claims,
**characterized in that**
the length of the discarding device (25) is larger than the length of a portion (20) with respect to the transport direction (T).

4. A slicing apparatus in accordance with any one of the preceding claims,
**characterized in that**
the track combiner (29) is configured as a multi-belt conveyor having a plurality of individual conveyor belts (31).

5. A slicing apparatus in accordance with claim 4,
**characterized in that**
the track combiner (29) comprises a fixed-position deflection roller (35) at the outgoing side and a drive roller (33) displaceable transversely to the transport direction (T).

6. A slicing apparatus in accordance with any one of the preceding claims,
**characterized in that**
the first removal conveyor (19) has two, three or four conveyor tracks and the second removal conveyor (21) only has a single conveyor track.

7. A method for the continuous slicing of products (15), in particular food products, wherein
the products (15) are supplied over multiple tracks to at least one slicing unit (16) having a movable cutting blade to cut off slices from the products (15); and
portions (20), each comprising at least one cut-off slice, are removed along a transport direction (T) on a first removal conveyor (19) and on a second removal conveyor (21) arranged downstream of the first removal conveyor (19) with respect to the transport direction (T),
**characterized in that**
cut-off product parts (27) to be discarded are supplied to a discarding device (25) located between the first removal conveyor (19) and the second removal conveyor (21); and
**in that** respective portions (20) not to be discarded are taken over from a number of different conveyor tracks of the first removal conveyor (19) consecutively in time and are combined in a smaller number of tracks on the second removal conveyor (21) by means of a deflection conveyor whose conveying width is smaller by at least one conveyor track than the conveying width of all conveyor tracks of the first removal conveyor (19) and whose end at the incoming side is displaceable transversely to the transport direction (T) by at least one conveyor track.

8. A method in accordance with claim 7,
**characterized in that**,
during the slicing of a first product (15) on one of the tracks, another track is loaded with a second or further product (15), with an unusable product start of the second or further product (15) being cut off before the first product (15) is completely sliced.

9. A method in accordance with claim 8,
**characterized in that**
the product start of the second or further product (15) is sliced into unusable first-cut parts by means of the cutting blade, with the slicing of the product start being started exactly when the usable product remainder of the first product (15) is just sufficient for cutting off that number of slices which corresponds to a predefined number of unusable first-cut parts of the second or further product (15).

## Revendications

1. Dispositif de coupe (11), en particulier trancheuse à haute performance, pour couper en continu des produits (15), en particulier des produits alimentaires, comportant
au moins une unité de coupe (16) qui comprend un couteau mobile,
un dispositif d'alimentation pour amener les produits (15) sur plusieurs traces jusqu'à l'unité de coupe (16), afin de séparer des tranches depuis les produits (15), et
un dispositif d'évacuation (17) pour évacuer des portions (20), comprenant chacune au moins une tranche séparée, le long d'une direction de transport (T), le dispositif d'évacuation (17) comprenant un premier convoyeur d'évacuation (19) et un second convoyeur d'évacuation (21) agencé en aval du premier convoyeur d'évacuation (19) par rapport à la direction de transport (T),
**caractérisé par**
un moyen de découpe (25) pour des parties de produit séparées (27) à découper, prévu entre le premier convoyeur d'évacuation (19) et le second convoyeur d'évacuation (21), et
un moyen de regroupement de traces (29) qui est réalisé pour reprendre à partir d'un certain nombre de différentes traces de convoyage du premier convoyeur d'évacuation (19), successivement dans le temps, des portions (20) non pas à découper, et pour les regrouper en un plus petit nombre de traces sur le second convoyeur d'évacuation (21),
dans lequel
le moyen de regroupement de traces (29) comprend un convoyeur de renvoi dont la largeur de convoyage est inférieure d'au moins une trace de convoyage à la largeur de convoyage de toutes les traces de convoyage du premier convoyeur d'évacuation (19) et dont l'extrémité côté entrée est déplaçable d'au moins une trace de convoyage transversalement à la direction de transport (T).

2. Dispositif de coupe selon la revendication 1,
**caractérisé en ce que**
vu transversalement à la direction de transport (T), le moyen de découpe (25) s'étend au moins sensiblement au-delà de toutes les traces de convoyage du premier convoyeur d'évacuation (19).

3. Dispositif de coupe selon l'une des revendications précédentes,
**caractérisé en ce que**
la longueur du moyen de découpe (25) par rapport à la direction de transport (T) est supérieure à la longueur d'une portion (20).

4. Dispositif de coupe selon l'une des revendications précédentes,
**caractérisé en ce que**
le moyen de regroupement de traces (29) est réalisé sous la forme d'un convoyeur multi-courroie comportant une pluralité de courroies de convoyage individuelles (31).

5. Dispositif de coupe selon la revendication 4,
**caractérisé en ce que**
le moyen de regroupement de traces (29) comprend un rouleau de renvoi stationnaire (35) côté sortie et un rouleau d'entraînement (33) mobile transversalement à la direction de transport (T).

6. Dispositif de coupe selon l'une des revendications précédentes,
**caractérisé en ce que**
le premier convoyeur d'évacuation (19) comprend deux, trois ou quatre traces de convoyage et le second convoyeur d'évacuation (21) ne comprend qu'une seule trace de convoyage.

7. Procédé pour couper en continu des produits (15), en particulier des produits alimentaires, dans lequel
on amène les produits (15) sur plusieurs traces jusqu'à au moins une unité de coupe (16) qui comprend un couteau mobile, afin de séparer des tranches à partir des produits (15), et
on évacue des portions (20), comprenant chacune au moins une tranche séparée, le long d'une direction de transport (T) sur un premier convoyeur d'évacuation (19) et sur un second convoyeur d'évacuation (21) agencé en aval du premier convoyeur d'évacuation (19) par rapport à la direction de transport (T),
**caractérisé en ce que**
on amène des parties de produit séparées (27) à découper à un moyen de découpe (25) situé entre le premier convoyeur d'évacuation (19) et le second convoyeur d'évacuation (21), et
au moyen d'un convoyeur de renvoi dont la largeur de convoyage est inférieure d'au moins une trace de convoyage à la largeur de convoyage de toutes les traces de convoyage du premier convoyeur d'évacuation (19) et dont l'extrémité côté entrée est déplaçable d'au moins une trace de convoyage transversalement à la direction de transport (T), on reprend à partir d'un certain nombre de différentes traces de convoyage du premier convoyeur d'évacuation (19), successivement dans le temps, des portions (20) non pas à découper, et on les regroupe en un plus petit nombre de traces sur le second convoyeur d'évacuation (21).

8. Procédé selon la revendication 7,
**caractérisé en ce que**
pendant la coupe d'un premier produit (15) sur l'une des traces, on charge une autre trace avec un second ou un autre produit (15), et on sépare une entame de produit inutilisable du second ou de l'autre produit (15) avant que le premier produit (15) ne soit complètement coupé.

9. Procédé selon la revendication 8,
**caractérisé en ce que**
on coupe l'entame du second ou de l'autre produit (15) en parties d'entame inutilisables au moyen du couteau, et on commence à couper l'entame du produit précisément lorsque le reste utilisable du premier produit (15) suffit encore tout juste pour séparer ce nombre de tranches qui correspond à un nombre donné de parties d'entame inutilisables du second ou de l'autre produit (15).
